# FASCICULE DE BREVET EUROPEEN

(11) **EP 3 756 904 B1**
(45) Date de publication et mention de la délivrance du brevet: **28.12.2022**
(21) Numéro de dépôt: 19183325.0
(22) Date de dépôt: 28.06.2019
(51) Int. Cl.: B43K 29/087, B43K 23/08

(54) **INSTRUMENT D'ECRITURE COMPRENANT UNE CAPSULE AGENCEE POUR RECEVOIR UN MOUVEMENT HORLOGER**
SCHREIBINSTRUMENT, DAS EINE KAPSEL UMFASST, DIE FÜR DIE AUFNAHME EINES UHRWERKS AUSGELEGT IST
WRITING INSTRUMENT COMPRISING A CAPSULE ARRANGED FOR RECEIVING A CLOCK MOVEMENT

(43) Date de publication de la demande: 30.12.2020
(73) Titulaire: Montres Breguet S.A., 1344 L'Abbaye (CH)
(72) Inventeur: Dauby, Sylvain, 1347 Le Sentier (CH)
(74) Mandataire: ICB SA

(56) Documents cités:
- EP-A1- 3 501 842
- US-A- 2 129 480
- US-A- 3 413 747

## Description

### DOMAINE TECHNIQUE DE L'INVENTION

L'invention concerne un instrument d'écriture comprenant un carter et une capsule agencée pour recevoir un mouvement horloger. L'instrument d'écriture est par exemple un stylo, sans que cela ne soit limitatif dans le cadre de la présente invention.

### ETAT DE LA TECHNIQUE

On connait des instruments d'écriture, notamment des stylos, comprenant à une de leurs extrémités une capsule agencée pour recevoir un élément décoratif. Un tel instrument d'écriture est par exemple décrit dans le document brevet FR 2 757 449 B1. La capsule est vissée sur un capuchon de fermeture du stylo, plus précisément sur une extrémité du capuchon opposée à son ouverture recevant le corps du stylo. La capsule comprend un logement qui contient l'élément décoratif. L'élément décoratif est par exemple une pierre précieuse fixée dans un support, lequel support est monté mobile à l'intérieur du logement.

Dans le domaine de l'horlogerie on connait par ailleurs des instruments d'écriture, tels que par exemple des stylos, comprenant un carter et une capsule agencée pour recevoir un mouvement horloger. Une telle capsule forme alors un ensemble horloger fermé au sommet du carter de l'instrument d'écriture. Un tel instrument d'écriture est par exemple décrit dans US 2 129 480. Le garde-temps formé par l'ensemble horloger est alors consultable par un utilisateur, via une paroi transparente prévue sur la capsule. Toutefois, dans de tels instruments d'écriture se pose le problème de la fixation de la capsule sur une extrémité du carter. En effet, le fond d'une telle capsule est généralement fixé au reste de celle-ci, en particulier à la carrure du mouvement horloger, via une unique vis centrale. Or, un utilisateur cherchant à faire tourner la capsule par rapport au carter de l'instrument d'écriture, peut malencontreusement ouvrir la capsule en dévissant la vis centrale. Dans le domaine des mouvements horlogers, où des problèmes d'étanchéité et de précision des mouvements se posent, une telle manipulation s'avère alors particulièrement problématique car pouvant affecter la fiabilité de l'ensemble.

### RESUMÉ DE L'INVENTION

L'invention a donc pour but de fournir un instrument d'écriture comprenant une capsule agencée pour recevoir un mouvement horloger, qui permette d'empêcher toute ouverture intempestive de la capsule par action sur la vis centrale, et d'améliorer ainsi la fiabilité et l'étanchéité de l'instrument d'écriture.

A cet effet, l'invention concerne un instrument d'écriture, qui comprend les caractéristiques mentionnées dans la revendication indépendante 1.

Des formes particulières de l'instrument d'écriture sont définies dans les revendications dépendantes 2 à 6.

Grâce à la présence d'au moins deux vis agencées pour être vissées depuis l'extrémité du carter dans des pied-vis correspondants solidaires du fond de la capsule, de sorte à rendre indémontable cette dernière depuis l'extérieur de l'instrument d'écriture, un utilisateur ne peut plus dévisser la capsule en cherchant à faire tourner cette dernière par rapport au carter de l'instrument d'écriture. Une telle construction empêche avantageusement toute ouverture intempestive de la capsule par action sur la vis centrale. La fiabilité et l'étanchéité de l'instrument d'écriture contenant le mouvement horloger sont ainsi améliorées.

Selon une autre caractéristique technique particulière de l'invention, le fond est fixé au corps de la capsule au moyen d'une vis centrale, laquelle vis est vissée dans l'axe central.

Avantageusement, les au moins deux pied-vis sont répartis angulairement à intervalles réguliers autour de l'axe central. Ceci permet d'équilibrer les efforts mécaniques pour la fixation de la capsule sur l'extrémité du carter.

Selon une caractéristique technique particulière de l'invention, le carter comporte un capuchon de fermeture de l'instrument d'écriture, ladite extrémité du carter étant formée par l'extrémité du capuchon.

Selon un exemple de réalisation particulier de l'invention, les moyens de fixation comprennent trois vis et trois pied-vis correspondants.

Selon une caractéristique technique particulière de l'invention, le mouvement horloger comporte une couronne de remontoir qui s'étend à l'extérieur du corps de la capsule. Ceci permet de remonter et/ou régler le mouvement horloger manuellement depuis l'extérieur de l'instrument d'écriture, sans devoir désolidariser pour ce faire la capsule du carter.

### BRÈVE DESCRIPTION DES FIGURES

Les buts, avantages et caractéristiques de l'instrument d'écriture apparaîtront mieux dans la description suivante sur la base d'au moins une forme d'exécution non limitative illustrée par les dessins sur lesquels :
- la figure 1 est une vue en perspective d'un instrument d'écriture selon l'invention, l'instrument d'écriture comprenant une capsule agencée pour recevoir un mouvement horloger ;
- la figure 2 est une vue en perspective d'une partie de la capsule de la figure 1, vue du dessous ;
- la figure 3 est une vue en perspective éclatée et en coupe partielle d'une partie d'extrémité de l'instrument d'écriture de la figure 1 ;
- la figure 4 est une vue en perspective de la capsule de la figure 1 ;
- la figure 5 est une vue de côté de la capsule de la figure 1 ; et
- la figure 6 est une vue en coupe, prise selon un plan de coupe VI-VI, de la capsule de la figure 4.

### DESCRIPTION DETAILLEE DE L'INVENTION

La figure 1 représente un instrument d'écriture 1 comprenant un carter 2. L'instrument d'écriture 1 est typiquement un stylo, par exemple un stylo plume, et le carter 2 comprend alors deux parties 2a, 2b correspondant respectivement au capuchon de fermeture et au corps du stylo. Le capuchon 2a et le corps 2b du stylo 1 se vissent ou s'emboîtent l'un dans l'autre de manière classique.

L'instrument d'écriture 1 comprend également une capsule 4 agencée pour recevoir un mouvement horloger 6, un tel mouvement horloger 6 étant visible sur les figures 4 et 6. La capsule 4 contenant le mouvement horloger 6 forme ainsi un garde-temps visible pour un utilisateur de l'instrument d'écriture 1. Pour ce faire, la capsule 4 comporte par exemple sur son pourtour un rouleau cylindrique 8 indicatif de l'heure et/ou de la date. Le rouleau cylindrique 8 est par exemple agencé dans un anneau 10 transparent ou semi-transparent, typiquement un anneau 10 en saphir.

Le mouvement 6 peut être de construction usuelle, par exemple un mouvement mécanique de forme circulaire. En variante, tout type de mouvement mécanique peut être utilisé. Comme visible sur les figures 4 à 6, le mouvement 6 comporte de préférence une couronne de remontoir 11 qui s'étend à l'extérieur du corps 12 de la capsule 4.

Le corps 12 de la capsule 4 définit un volume intérieur 14 pour recevoir le mouvement horloger 6. Comme illustré sur les figures 2 à 6, le corps 12 est pourvu à une de ses extrémités d'un fond 16 avec des moyens de fixation 18 pour solidariser la capsule 4 sur une extrémité du carter 2. Dans le cas où l'instrument d'écriture 1 est un stylo, comme dans l'exemple illustratif de la figure 1, l'extrémité du capuchon 2a du stylo forme l'extrémité du carter 2 et le fond 16 de la capsule 4 est fixé sur cette extrémité du capuchon 2a, à l'opposé de son ouverture recevant le corps 2b du stylo.

Le corps 12 de la capsule 4 peut en outre comporter une carrure 20. Le mouvement horloger 6 est alors reçu dans un logement défini par la carrure 20, lequel logement correspond au volume intérieur 14. Le logement est typiquement cylindrique et centré sur l'axe de révolution du carter 2, sans que cela ne soit limitatif dans le cadre de la présente invention. De préférence, comme visible sur les figures 1 et 4 à 6, la carrure 20 est par exemple fermée par une glace supérieure 22, typiquement une glace saphir, permettant de rendre visible le mouvement horloger 6 et/ou un élément décoratif depuis l'extérieur de l'instrument 1. La carrure 20 est typiquement de forme annulaire, sans que cela ne soit limitatif dans le cadre de la présente invention.

Le fond 16 est fixé d'une part sur une extrémité du carter 2 et d'autre part au corps 12 de la capsule 4. De préférence, et comme illustré sur les figures 2, 3 et 6, le fond 16 est fixé au corps 12 de la capsule 4 au niveau d'un axe central 24. De préférence encore, le fond 16 est fixé à l'axe central 24 au moyen d'une vis centrale 26 vissée dans l'axe central 24.

L'axe central 24 est de préférence muni sur son pourtour d'au moins deux encoches 28, se présentant par exemple sous la forme d'évidements en quart de cercle. Comme visible sur la figure 2 dans laquelle le rouleau cylindrique 8 a été omis, l'axe central 24 comprend par exemple trois encoches 28 sur son pourtour. Les trois encoches 28 sont de préférence réparties angulairement à intervalles réguliers sur l'axe 24.

Les moyens de fixation 18 comprennent au moins deux vis 30 et au moins deux pied-vis 32 correspondants. Dans l'exemple de réalisation particulier représenté sur les figures 2 à 6, les moyens de fixation 18 comprennent trois vis 30 et trois pied-vis 32 correspondants. Chaque pied-vis 32 est solidaire du fond 16 de la capsule 4, et fait saillie à l'extérieur de celle-ci. De préférence, et comme visible sur les figures 2 et 3, les pied-vis 32 sont répartis angulairement à intervalles réguliers autour de l'axe central 24. Chaque vis 30 est agencée pour être vissée dans un des pied-vis 32 depuis l'extrémité du carter 2 sur laquelle la capsule 4 est fixée, de sorte que la capsule 4 soit indémontable depuis l'extérieur de l'instrument d'écriture 1.

Chaque pied-vis 32 comprend par exemple une tête 34 et un corps 36. Comme illustré sur les figures 2 et 6, la tête 34 de chaque pied-vis 32 repose contre le fond 16 de la capsule 4, à l'intérieur de celle-ci. Le corps 36 de chaque pied-vis 32 fait saillie depuis le fond 16 de la capsule 4, vers l'extérieur de celle-ci. Comme visible sur la figure 3, le corps 36 de chaque pied-vis 32 coopère avec un logement 38 correspondant ménagé dans l'extrémité du carter 2 sur laquelle la capsule 4 est fixée. Chaque vis 30 est ainsi introduite dans un des logements 38 depuis l'extrémité du carter 2, puis vissée dans un des pied-vis 32 correspondants.

Dans l'exemple de réalisation préférentiel selon lequel l'axe central 24 est muni sur son pourtour d'encoches 28, les encoches 28 présentent chacune une forme complémentaire de celle des têtes 34 de pied-vis 32. Comme visible sur la figure 2, chaque tête 34 de pied-vis 32 est alors logée dans une des encoches 28. Ceci permet de renforcer le verrouillage mécanique de la capsule 4 sur le carter 2 de l'instrument d'écriture 1, ainsi que d'indexer la capsule 4 par rapport au carter 2.

## Revendications

1. Instrument d'écriture (1) comprenant un carter (2) et une capsule (4) agencée pour recevoir un mouvement horloger (6), ladite capsule (4) comprenant un corps (12) définissant un logement intérieur (14) pour recevoir ledit mouvement horloger (6), le corps (12) étant pourvu à une de ses extrémités d'un fond (16) avec des moyens de fixation (18) pour solidariser la capsule (4) sur une extrémité du carter (2), le fond (16) étant fixé au corps (12) de la capsule (4) au niveau d'un axe central (24) centré sur l'axe de révolution du carter (2), les moyens de fixation (18) comprenant au moins deux vis (30) agencées pour être vissées depuis l'extrémité du carter (2) dans des pied-vis (32) correspondants solidaires du fond (16) de la capsule (4), de sorte que la capsule (4) soit indémontable depuis l'extérieur de l'instrument d'écriture (1), **caractérisé en ce que** chaque pied-vis (32) comprend une tête (34) et un corps (36), la tête (34) reposant contre le fond (16) de la capsule (4), à l'intérieur de ladite capsule (4), le corps (36) de chaque pied-vis (32) faisant saillie depuis le fond (16) de la capsule (4), vers l'extérieur de la capsule (4), et coopère avec un logement (38) correspondant ménagé dans ladite extrémité du carter (2), et **en ce que** l'axe central (24) est muni sur son pourtour d'au moins deux encoches (28), chaque encoche (28) présentant une forme complémentaire de celle d'une desdites têtes (34) de pied-vis (32), chaque tête (34) de pied-vis (32) étant logée dans une encoche (28) correspondante de l'axe central (24).

2. Instrument d'écriture (1) selon la revendication 1, **caractérisé en ce que** le fond (16) est fixé au corps (12) de la capsule (4) au moyen d'une vis centrale (26), laquelle vis (26) est vissée dans l'axe central (24).

3. Instrument d'écriture (1) selon la revendication 2, **caractérisé en ce que** les au moins deux pied-vis (32) sont répartis angulairement à intervalles réguliers autour de l'axe central (24).

4. Instrument d'écriture (1) selon l'une quelconque des revendications précédentes, **caractérisé en ce que** le carter (2) comporte un capuchon (2a) de fermeture de l'instrument d'écriture (1), ladite extrémité du carter (2) étant formée par l'extrémité du capuchon (2a).

5. Instrument d'écriture (1) selon l'une quelconque des revendications précédentes, **caractérisé en ce que** les moyens de fixation (18) comprennent trois vis (30) et trois pied-vis (32) correspondants.

6. Instrument d'écriture (1) selon l'une quelconque des revendications précédentes, **caractérisé en ce que** le mouvement horloger (6) comporte une couronne de remontoir (11) qui s'étend à l'extérieur du corps (12) de la capsule (4).

## Patentansprüche

1. Schreibinstrument (1), das ein Gehäuse (2) und eine Kapsel (4) umfasst, die für die Aufnahme eines Uhrwerks (6) eingerichtet ist, wobei die Kapsel (4) einen Körper (12) umfasst, der eine Innenaufnahme (14) für die Aufnahme des Uhrwerks (6) definiert, wobei der Körper (12) an einem seiner Enden mit einem Boden (16) mit Befestigungsmitteln (18) zur festen Verbindung der Kapsel (4) auf einem Ende des Gehäuses (2) versehen ist, wobei der Boden (16) am Körper (12) der Kapsel (4) im Bereich einer zentralen Achse (24) befestigt ist, die auf der Drehachse des Gehäuses (2) zentriert ist, wobei die Befestigungsmittel (18) mindestens zwei Schrauben (30) umfassen, die eingerichtet sind, um ab dem Ende des Gehäuses (2) in entsprechende Schraubenfüße (32) geschraubt zu sein, die mit dem Boden (16) der Kapsel (4) fest verbunden sind, so dass die Kapsel (4) von außerhalb des Schreibinstruments (1) undemontierbar ist, **dadurch gekennzeichnet, dass** jeder Schraubenfuß (32) einen Kopf (34) und einen Körper (36) umfasst, wobei sich der Kopf (34) auf dem Boden (16) der Kapsel (4) im Inneren der Kapsel (4) abstützt, wobei der Körper (36) jedes Schraubenfußes (32) ab dem Boden (16) der Kapsel (4) nach außerhalb der Kapsel (4) hervorsteht und mit einer entsprechenden Aufnahme (38) zusammenwirkt, die im Ende des Gehäuse (2) ausgebildet ist, und dass die zentrale Achse (24) auf ihrem Umfang mit mindestens zwei Kerben (28) versehen ist, wobei jede Kerbe (28) eine komplementäre Form zu der von einem der Köpfe (34) der Schraubenfüße (32) aufweist, wobei jeder Kopf (34) der Schraubenfüße (32) in einer entsprechenden Kerbe (28) der zentralen Achse (24) untergebracht ist.

2. Schreibinstrument (1) nach Anspruch 1, **dadurch gekennzeichnet, dass** der Boden (16) am Körper (12) der Kapsel (4) mittels einer zentralen Schraube (26) befestigt ist, wobei die Schraube (26) in die zentrale Achse (24) geschraubt ist.

3. Schreibinstrument (1) nach Anspruch 2, **dadurch gekennzeichnet, dass** die mindestens zwei Schraubenfüße (32) winklig in regelmäßigen Intervallen um die zentrale Achse (24) verteilt sind.

4. Schreibinstrument (1) nach einem der vorangehenden Ansprüche, **dadurch gekennzeichnet, dass** das Gehäuse (2) eine Verschlusskappe (2a) des Schreibinstruments (1) aufweist, wobei das Ende des Gehäuses (2) vom Ende der Kappe (2a) gebildet ist.

5. Schreibinstrument (1) nach einem der vorangehenden Ansprüche, **dadurch gekennzeichnet, dass** die Befestigungsmittel (18) drei Schrauben (30) und drei entsprechende Schraubenfüße (32) umfassen.

6. Schreibinstrument (1) nach einem der vorangehenden Ansprüche, **dadurch gekennzeichnet, dass** das Uhrwerk (6) eine Aufzugskrone (11) aufweist, die sich außerhalb des Körpers (12) der Kapsel (4) erstreckt.

## Claims

1. A writing instrument (1) comprising a casing (2) and a capsule (4) arranged for receiving a clock movement (6), said capsule (4) comprising a body (12) defining an interior housing (14) for receiving said clock movement (6), the body (12) being provided at one of its ends with a back (16) with fixing means (18) for securing the capsule (4) to one end of the casing (2) , the back (16) being fixed to the body (12) of the capsule (4) at a central axis (24) centred on the axis of revolution of the casing (2), the fixing means (18) comprising at least two screws (30) arranged to be screwed from the end of the casing (2) into corresponding screw feet (32) integral with the back (16) of the capsule (4), so that the capsule (4) is unremovable from the outside of the writing instrument (1), **characterised in that** each screw foot (32) comprises a head (34) and a body (36), the head (34) resting against the back (16) of the capsule (4), inside said capsule (4), the body (36) of each screw foot (32) projecting from the back (16) of the capsule (4), towards the outside of the capsule (4), and cooperates with a corresponding housing (38) formed in said end of the casing (2), and **in that** the central axis (24) is provided on its periphery with at least two notches (28), each notch (28) having a shape complementary to that of one of said screw-foot (32) heads (34), each screw-foot (32) head (34) being housed in a corresponding notch (28) of the central axis (24).

2. The writing instrument (1) according to claim 1, **characterised in that** the back (16) is fixed to the body (12) of the capsule (4) by means of a central screw (26), which screw (26) is screwed into the central axis (24).

3. The writing instrument (1) according to claim 2, **characterised in that** the at least two screw feet (32) are angularly distributed at regular intervals around the central axis (24).

4. The writing instrument (1) according to any one of the preceding claims, **characterised in that** the casing (2) includes a cap (2a) for closing the writing instrument (1), said end of the casing (2) being formed by the end of the cap (2a).

5. The writing instrument (1) according to any one of the preceding claims, **characterised in that** the fixing means (18) comprise three screws (30) and three corresponding screw feet (32).

6. The writing instrument (1) according to any one of the preceding claims, **characterised in that** the clock movement (6) includes a winding crown (11) which extends outside the body (12) of the capsule (4).
